# EUROPÄISCHE PATENTSCHRIFT

(11) **EP 1 497 558 B1**
(45) Veröffentlichungstag und Bekanntmachung des Hinweises auf die Patenterteilung: **15.06.2011**
(21) Anmeldenummer: 03746827.9
(22) Anmeldetag: 15.04.2003
(51) Int. Cl.: F04B 49/00

(54) **VAKUUMPUMPE**
VACUUM PUMP
POMPE A VIDE

(30) Priorität: 20.04.2002 DE 20206267 U
(43) Veröffentlichungstag der Anmeldung: 19.01.2005
(73) Patentinhaber: Oerlikon Leybold Vacuum GmbH, 50968 Köln (DE)
(72) Erfinder: BEYER, Christian, 50765 Köln (DE); HARIG, Christian, 51105 Köln (DE); HÖLZER, Rainer, 50354 Hürth (DE); GREVEN, Alois, 41812 Erkelenz (DE); BOY, Hermann, 50171 Kerpen (DE)
(74) Vertreter: von Kreisler Selting Werner
(86) Internationale Anmeldenummer: PCT/EP2003/003891
(87) Internationale Veröffentlichungsnummer: WO 2003/089791

(56) Entgegenhaltungen:
- EP-A- 0 664 399
- EP-A- 1 146 231
- DE-A- 19 605 132
- US-B1- 6 211 632
- TURINSKY G: "IR-SENDE- UND IR-EMPFANGSMODEMS FUER INDUSTRIESTEUERUNGEN" RADIO FERNSEHEN ELEKTRONIK, VEB VERLAG TECHNIK. BERLIN, DE, Bd. 41, Nr. 2, 1992, Seiten 127-129, XP000288675 ISSN: 1436-1574

## Beschreibung

Die Erfindung bezieht sich auf eine Vakuumpumpe mit einer Pumpeneinheit und einer davon räumlich entfernt aufgestellten Bedieneinheit und ein Verfahren zur Steuerung einer Vakuumpumpe.

Bei einer Vielzahl von Anlagen mit Vakuumpumpen sind die ein Pumpenaggregat aufweisende Pumpeneinheit und die Bedieneinheit zur Bedienung der Pumpeneinheit räumlich getrennt voneinander angeordnet. Beispiele hierfür sind Flachglasbeschichtungs-Anlagen, Reinraum-Anlagen, Glasfaserherstellungs-Anlagen, Bildröhren-Fertigungsanlagen, Elementarteilchenbeschleuniger etc. Die Verbindung zwischen der Bedieneinheit und der Pumpeneinheit besteht aus elektrischen Daten- und Steuerleitungen, durch die die Steuer- und Kontrollsignale zwischen der Pumpeneinheit und der Bedieneinheit übertragen werden. Die elektrischen Datenleitungen sind jedoch insbesondere bei großer Leitungslänge anfällig für induzierte Störimpulse. Ferner erfordern Steuer- und datenleitungen ggf. Leitungsdurchführungen durch Wände, die schwierig abzudichten sind. Bei bewegten Pumpen müssen die Signale über lange Schleppleitungen und/oder Schleifkontakte übertragen werden.

Die als nächstkommender Stand der Technik angesehenen Druckschriften. DE 196 05 132 A1 und EP 0 664 399 A1 beschreiben jeweils eine drahtlose bidirektionale Fernsteuerung einer Heizungs-Umwälzpumpe.

Aufgabe der Erfindung ist es, bei einer Vakuumpumpe die Übertragung von Steuer- und Kontrollsignalen zwischen der Bedieneinheit und der Pumpeneinheit zu verbessern.

Diese Aufgabe wird erfindungsgemäß mit den Merkmalen des Anspruchs 1 bzw. 7 gelöst.

Bei der erfindungsgemäßen Vakuumpumpe weisen die Pumpeneinheit und die Bedieneinheit jeweils ein Sende-Empfangsmodul zum drahtlosen kontinuierlichen Senden und Empfangen von Steuerungs- und Betriebsdaten in beiden Richtungen auf. Die Pumpeneinheit und die Bedieneinheit sind ausschließlich drahtlos miteinander verbunden, d.h. es besteht keine elektrische Steuerleitung mehr zwischen der Bedieneinheit und der Pumpeneinheit. Bei der Installation der Vakuumpumpe müssen keine Leitungen mehr verlegt werden. Durch den Wegfall der Leitungen ist die Induktion von Störsignalen praktisch ausgeschlossen. Wanddurchbrüche zur Hindurchführung von Leitungen entfallen ebenfalls. Auf diese Weise wird die Installation der Vakuumpumpe erheblich vereinfacht. Ferner wird die Störanfälligkeit der Datenverbindung zwischen der Bedieneinheit und der Pumpeneinheit verringert.

Die Pumpeneinheit weist eine Pumpensteuerung und ein Überwachungsmodul zur kontinuierlichen Überwachung des Pumpeneinheits-Sende-Empfangs-Modules auf. Die Pumpensteuerung schaltet das Pumpenaggregat in einen Sicherheits-Betriebszustand, wenn das Überwachungsmodul eine

Unterbrechung des kontinuierlichen Empfangens eines durch die Pumpeneinheit an die Bedieneinheit kontinuierlich gesendeten Kontrollsignales feststellt. Sobald die kontinuierliche Übertragung zwischen der Bedieneinheit und der Pumpeneinheit unterbrochen ist, wird durch die Pumpensteuerung das Pumpenaggregat in einen Sicherheits-Betriebszustand geschaltet. Hierdurch wird bei Störungen der drahtlosen Übertragung das Pumpenaggregat sofort in einen sicheren Betriebszustand gebracht, in dem eine Gefährdung von Personen oder einer angeschlossenen Produktionsanlage ausgeschlossen sind, bzw. eine Zerstörung des Pumpenaggregates vermieden werden kann.

Die Überwachung des drahtlosen Sende-Empfangs-Betriebes erfolgt kontinuierlich, d.h. in einem engen zeitlichen Raster von maximal wenigen Sekunden.

Vorzugsweise weist auch die Bedieneinheit ein Überwachungsmodul auf, das kontinuierlich den Empfang des Sende-Empfangs-Modules überwacht und kontinuierlich das Senden eines Kontrollsignals veranlasst, solange ein fehlerfreier Empfang festgestellt wird. Wenn das Überwachungsmodul des Pumpenaggregates kein korrektes Kontrollsignal empfängt, sendet es ein Sicherheits-Betriebszustand-Signal an die Pumpensteuerung. Auf diese Weise wird sichergestellt, dass nur bei ununterbrochener Übertragung zwischen der Pumpeneinheit und der Bedieneinheit sowie zwischen der Bedieneinheit und der Pumpeneinheit das Kontrollsignal in der Pumpeneinheit empfangen werden kann und das Pumpenaggregat im Normalbetrieb läuft. Sobald die Übertragung an irgendeiner Stelle unterbrochen ist, wird kein Kontrollsignal mehr durch die Pumpeneinheit empfangen, woraufhin unverzüglich das Pumpenaggregat in einen Sicherheits-Betriebszustand geschaltet wird. Gemäß einer bevorzugten Ausgestaltung sind die Sende-Empfangsmodule als Funkmodule ausgebildet, durch die eine drahtlose Funkverbindung zwischen der Pumpeneinheit und der Bedieneinheit besteht. Der Vorteil der drahtlosen Funkverbindung besteht darin, dass sie auch durch Wände hindurch und/oder über große Entfernungen erfolgen kann. Auf diese Weise können in einem großen Gelände problemlos mehrere Vakuumpumpen unabhängig voneinander gesteuert und kontrolliert werden.

Alternativ können die Sende-Empfangsmodule auch als drahtlose Infrarot-Module ausgebildet sein, durch die die drahtlose Datenverbindung realisiert ist. Derartige optische Datenübertragungen sind völlig störunempfindlich gegenüber induzierten Signalen, wie sie bei hohen Arbeitsströmen mit steilen Strom- und Spannungsflanken in der betreffenden Anlage auftreten können.

Vorzugsweise weist die Pumpeneinheit oder die Bedieneinheit ein Funktelefon-Modul auf. Durch das Funktelefon-Modul wird die Möglichkeit geschaffen, die Pumpen und/oder die Bedieneinheit von einer entfernten Wartungszentrale aus zu kontrollieren. Auf diese Weise können von der Wartungszentrale aus Fehleranalysen vorgenommen werden, neue Parameter zur Steuerung der Vakuumpumpe oder Betriebsbefehle zur Steuerung der Vakuumpumpe übertragen werden.

Gemäß einer bevorzugten Ausgestaltung weist die Pumpeneinheit oder die Bedieneinheit ein Standort-Bestimmungs-Modul auf. Ein GPS-Modul ist ein Empfänger, der die Funksignale verschiedener geostationärer Navigationssatelliten empfängt und zur Bestimmung seiner eigenen Position auswertet. Das Standort-Bestimmungs-Modul stellt Informationssignale über seinen genauen Standort zur Verfügung. Durch Auslesen der Standort-Signale kann die jeweilige Position der Bedieneinheit bzw. der Pumpeneinheit bestimmt werden.

Gemäß einem erfindungsgemäßen Verfahren zum Steuern einer Vakuumpumpe mit einer Pumpeneinheit, mit einem Pumpenaggregat und einer räumlich entfernt von der Pumpeneinheit angeordneten Bedienungseinheit, wobei die Pumpeneinheit und die Bedienungseinheit bidirektional und ausschließlich drahtlos miteinander verbunden sind, sind folgende Verfahrensschritte vorgesehen:
- kontinuierliches Senden von der Pumpeneinheit zu der Bedieneinheit und umgekehrt,
- kontinuierliches Überwachen des Empfanges in der Pumpeneinheit und in der Bedieneinheit,
- Betrieb des Pumpenaggregates in einem Sicherheits-Betriebszustand, wenn eine Unterbrechung des kontinuierlichen Empfanges in der Pumpeneinheit und/oder in der Bedieneinheit festgestellt wird.

Durch das kontinuierliche Überwachen der drahtlosen Übertragung in beiden Richtungen wird sichergestellt, dass selbst bei kurzzeitigen Störungen in der drahtlosen Übertragung in einer der beiden Übertragungsrichtungen das Pumpenaggregat unverzüglich in einen Sicherheits-Betriebszustand geschaltet wird, in dem eine Gefährdung, Zerstörung oder Beschädigung durch das Pumpenaggregat ausgeschlossen wird, insbesondere dann, wenn wegen der unterbrochenen Übertragung kritische Betriebsdaten oder aber Steuerungsdaten mit wichtigen Steuerungsbefehlen nicht übertragen werden.

Gemäß einer bevorzugten Ausgestaltung weist das erfindungsgemäße Verfahren folgende Verfahrensschritte auf:
- kontinuierliches Senden eines Kontrollsignales von der Bedieneinheit an die Pumpeneinheit, solange ein fehlerfreier Empfang in der Bedieneinheit festgestellt wird,
- kontinuierliches Überprüfen des Empfanges des Kontrollsignales in der Pumpeneinheit, und
- Betrieb des Pumpenaggregates in einem Sicherheits-Betriebszustand, wenn kein Kontrollsignal empfangen wird.

Durch die Einführung eines kontinuierlichen Kontrollsignales der Bedieneinheit wird ein einfaches Verfahren geschaffen, das eine kontinuierliche Überprüfung der drahtlosen Verbindung zwischen der Pumpeneinheit und der Bedieneinheit in beiden Übertragungsrichtungen auf einfache Weise gewährleistet.

Im folgenden wird unter Bezug auf die Zeichnung ein Ausführungsbeispiel der Erfindung näher erläutert.

Die Figur zeigt eine Vakuumpumpe, die eine Pumpeneinheit und eine Bedieneinheit aufweist.

In der Figur ist eine Vakuumpumpe 10 dargestellt, die im Wesentlichen aus einer Pumpeneinheit 14 mit einem Pumpenaggregat 16 und einer Bedieneinheit 12 besteht. Die Bedieneinheit 12 und die Pumpeneinheit 14 sind räumlich getrennt voneinander angeordnet, beispielsweise die Bedieneinheit in einer Steuerungszentrale und die Pumpeneinheit am Produktions- bzw. Einsatzort. Die Pumpeneinheit 14 weist außer dem Pumpenaggregat 16 ein Kontrollmodul 18 auf, durch das die Steuerung des Pumpenaggregates 16 und der übrigen Module vorgenommen wird. Ferner weist die Pumpeneinheit 14 ein Sende-Empfangsmodul 20 auf, das als Funkmodul ausgebildet ist. Die Pumpeneinheit 14 weist weiterhin einen über Steuerungsleitungen mit dem Kontrollmodul 18 verbundenen Stecker 24 auf. Über den Stecker 24 kann im Falle des Versagens der Funk-Steuerung die Pumpeneinheit 14 auch über ein an eine Steuerleitung angeschlossenes nicht dargestelltes Bediengerät gesteuert und gewartet werden.

Die Bedieneinheit 12 weist eine Anzeige 32 zur Anzeige von Steuerungs- und Betriebsdaten auf. Die Bedieneinheit 12 weist ebenfalls ein Kontrollmodul 28 auf, durch das alle Module und Einheiten der Bedieneinheit 12 gesteuert werden. Die Bedieneinheit 12 weist Steuerungstasten 30 auf, durch die entsprechende Dateneingaben manuell vorgenommen werden können. Ferner weist die Bedieneinheit 12 ein Sende-Empfangsmodul 22 auf, das als Funkmodul ausgebildet ist und auf der gleichen Frequenz arbeitet, wie das Sende-Empfangsmodul 20 der Pumpeneinheit 14. Die beiden Sende-Empfangs-Module 20,22 arbeiten nach dem Blue-Tooth- oder dem Wireless LAN IEEE 802.11-Standard oder einem anderen Standard.

Schließlich weist die Bedieneinheit 12 ein Funktelefon-Modul 34 auf, das ebenfalls mit dem Kontrollmodul 28 verbunden ist. Das Funktelefon-Modul 34 arbeitet nach dem GSM-Standard, kann jedoch auch nach HDCSD-, GPRS-, UMTS- oder einem anderen Funktelefon-Standard arbeiten.

Die Pumpeneinheit 14 weist ein Standort-Bestimmungs-Modul 26 auf, das kontinuierlich oder auf Anforderung den Standort des Modules 26 und damit den Standort der Pumpeneinheit 14 an das Kontrollmodul 18 meldet. Das Standort-Bestimmungs-Modul 26 ist als GPS-Empfänger ausgebildet, kann jedoch auch auf andere Weise den Standort bestimmen.

Durch die beiden Sende-Empfangs-Module 20,22 wird drahtlos die Steuerung und Kontrolle der Pumpeneinheit 14 durch die Bedieneinheit 12 vorgenommen. Es werden sowohl in der Pumpeneinheit 14 ermittelte Betriebsdaten über das Kontrollmodul 18 und das Sende-Empfangsmodul 20 zu der Bedieneinheit 12 gesendet, als auch entsprechende Steuerungs- oder Anforderungssignale von dem Kontrollmodul 28 der Bedieneinheit 12 über das Sende-Empfangsmodul 22 an die Pumpeneinheit 14 gesendet.

Ferner kann von einer nicht dargestellten Wartungszentrale aus das Funktelefon-Modul 34 angerufen werden, um entsprechende Wartungs- und Steuerungsdaten von der Bedieneinheit 12 oder zu der Bedieneinheit 12 zu empfangen bzw. zu senden, die diese ggf. weitersendet an die Pumpeneinheit 14.

Die drahtlose Verbindung zwischen der Bedieneinheit 12 und der Pumpeneinheit 14 wird in beiden Richtungen kontinuierlich, d.h. in einem Zeitraster von maximal wenigen Sekunden überprüft. Dies erfolgt auch dann, wenn keinerlei Steuerungs- oder Betriebsdaten zwischen der Pumpeneinheit 14 und der Bedieneinheit 12 ausgetauscht werden. Hierzu weist die Bedieneinheit 12 in ihrem Kontrollmodul 28 ein Überwachungsmodul 44 auf, das mit dem Sende-Empfangs-Modul 22 der Bedieneinheit 12 verbunden ist. Die Pumpeneinheit 14 wiederum weist in ihrem Kontrollmodul ebenfalls ein Überwachungsmodul 42 sowie eine Pumpensteuerung 40 auf.

Das Überwachungsmodul 42 der Pumpeneinheit 14 veranlasst das Sende-Empfangs-Modul 22 der Pumpeneinheit 14 regelmäßig in Abständen von höchstens wenigen Sekunden dazu, ein Anwesenheitssignal auszusenden. Dieses Anwesenheitssignal wird von dem Sende-Empfangs-Modul 22 der Bedieneinheit 12 empfangen und an das Überwachungsmodul 44 übertragen. Das Überwachungsmodul 44 wertet das empfangene Anwesenheitssignal aus und veranlasst das Sende-Empfangs-Modul 22, ein Kontrollsignal zu senden. Dieses Kontrollsignal wird von dem Sende-Empfangs-Modul 22 der Pumpeneinheit empfangen und zur Auswertung an das Überwachungsmodul 42 übergeben. Das Kontrollsignal wird in dem Überwachungsmodul 42 ausgewertet. Falls das Kontrollsignal innerhalb eines definierten Zeitfensters eingetroffen ist, wird ein neues Anwesenheitssignal ausgegeben.

Falls das Kontrollsignal nicht in dem vorbestimmten Zeitfenster eintrifft oder aber gar kein Kontrollsignal eintrifft, sendet das Überwachungsmodul 42 ein entsprechendes Signal an die Pumpensteuerung 40, die das Pumpenaggregat 16 unverzüglich in einen Sicherheits-Betriebszustand bringt, d.h. in der Regel das Pumpenaggregat 16 auf eine niedrige Drehzahl herabfährt oder aber vollständig abschaltet.

Durch die kontinuierliche Überprüfung der drahtlosen Verbindung zwischen der Bedieneinheit 12 und der Pumpeneinheit 14 in beiden Richtungen, wird sichergestellt, dass bei Störungen der Übertragung einer Fehlfunktion des Pumpenaggregates dadurch zuvorgekommen wird, dass das Pumpenaggregat sofort in den Sicherheits-Betriebszustand gebracht wird. Bei Vakuumpumpen ist dies insbesondere deshalb sinnvoll, weil Vakuumpumpen in aller Regel in empfindlichen Prozessen eingesetzt werden, beispielsweise bei der Herstellung von Vakuum in der Chipproduktion, bei der Evakuierung von Bildröhren oder in anderen im Vakuum stattfindenden Produktionsprozessen und Experimenten.

## Patentansprüche

1. Pumpe mit
einer Pumpeneinheit (14) mit einem Pumpenaggregat (16) und
einer Bedieneinheit (12), die zur Steuerung der Pumpeneinheit (14) mit dieser verbunden und räumlich entfernt von der Pumpeneinheit (14) angeordnet ist,
wobei die Pumpeneinheit (14) und die Bedieneinheit (12) jeweils ein Sende-Empfangs-Modul (20,22) zum bidirektionalen drahtlosen Senden und Empfangen von Steuerungs- und Betriebsdaten aufweisen, wobei die Pumpeneinheit (14) und die Bedieneinheit (12) ausschließlich drahtlos miteinander verbunden sind,
**dadurch gekennzeichnet, ,**
**dass** die Pumpe eine Vakuumpumpe ist, und
**dass** die Pumpeneinheit (14) eine Pumpensteuerung (40) und ein Überwachungsmodul (42) zur kontinuierlichen Überwachung des Sende-Empfangs-Modules (20) aufweist, wobei die Pumpensteuerung (40) das Pumpenaggregat (16) in einen Sicherheits-Betriebszustand schaltet, wenn das Überwachungsmodul (42) eine Unterbrechung des Empfanges eines kontinuierlich von dem Bedieneinheit-Sende-Empfangs-Modul (22) gesendeten Kontrollsignales meldet.

2. Vakuumpumpe nach Anspruch 1, **dadurch gekennzeichnet, dass** die Bedieneinheit (12) ein Überwachungsmodul (44) aufweist, das den Empfang des Sende-Empfangs-Modules (22) kontinuierlich überwacht und kontinuierlich das Senden des Kontrollsignales an die Pumpeneinheit (14) veranlasst, wenn ein fehlerfreier Empfang festgestellt wird.

3. Vakuumpumpe nach Anspruch 1 oder 2, **dadurch gekennzeichnet, dass** die Sende- und Empfangsmodule (20,22) Funkmodule sind, durch die eine Funkverbindung zwischen der Pumpeneinheit (14) und der Bedieneinheit (12) besteht.

4. Vakuumpumpe nach Anspruch 1 oder 2, **dadurch gekennzeichnet, dass** die Sende- und Empfangsmodule Infrarot-Module sind, durch die eine Infrarot-Verbindung zwischen der Pumpeneinheit (14) und der Bedieneinheit (12) besteht.

5. Vakuumpumpe nach einem der Ansprüche 1-4, **dadurch gekennzeichnet, dass** die Pumpeneinheit (14) oder die Bedieneinheit (12) ein Funktelefon-Modul (34) aufweist.

6. Vakuumpumpe nach einem der Ansprüche 1-3, **dadurch gekennzeichnet, dass** die Pumpeneinheit (14) oder die Bedieneinheit (12) ein Standort-Bestimmungs-Modul (26) aufweist.

7. Verfahren zum Steuern einer Vakuumpumpe (10) mit einer Pumpeneinheit (14) mit einem Pumpenaggregat (16) und einer räumlich entfernt von der Pumpeneinheit (14) angeordneten Bedieneinheit (12), wobei die Pumpeneinheit (14) und die Bedieneinheit (12) bidirektional und ausschließlich drahtlos miteinander verbunden sind, mit den Verfahrensschritten:
- kontinuierliches Senden von der Pumpeneinheit (14) zu der Bedieneinheit (12) und umgekehrt,
- kontinuierliches Überwachen des Empfanges in der Pumpeneinheit (14) und in der Bedieneinheit (12), und
- Betrieb des Pumpenaggregates (16) in einem Sicherheits-Betriebszustand, wenn eine Unterbrechung des kontinuierlichen Empfanges in der Pumpeneinheit (14) und/oder in der Bedieneinheit (12) festgestellt wird.

8. Verfahren nach Anspruch 7, **gekennzeichnet durch** die Verfahrensschritte
- kontinuierliches Senden eines Kontrollsignales von der Bedieneinheit (12) an die Pumpeneinheit (14), solange ein fehlerfreier Empfang in der Bedieneinheit (12) festgestellt wird,
- kontinuierliches Überwachen des Empfanges des Kontrollsignales in der Pumpeneinheit (14), und
- Betrieb des Pumpenaggregates (16) in einem Sicherheits-Betriebszustand, wenn kein Kontrollsignal empfangen wird.

## Claims

1. A pump, comprising
a pump unit (14) with a pumping set (16), and
an operating unit (12) being connected with the pump unit (14) for controlling it and arranged spaced from the pump unit (14),
wherein the pump unit (14) and the operating unit (12) respectively comprise a transceiver module (20,22) for transmitting and receiving control and operational data bidirectionally in a wireless manner, the pump unit (14) and the operating unit (12) being exclusively connected with each other in a wireless manner,
**characterized in that**
the pump is a vacuum pump, and
the pump unit (14) comprises a pump control (40) and a supervisory module (42) for continuous supervision of the transceiver module (20), the pump control (40) switching the pumping set (16) to a safety mode when the supervisory module (42) signals an interruption of the reception of a control signal continuously transmitted by the transceiver module (22) of the operating unit.

2. The vacuum pump of claim 1 **characterized in that** the operating unit (12) comprises a supervisory module (44) continuously supervising the reception of the transceiver module (22) and continuously inducing the transmission of the control signal to the pump unit (14) when a fault-free reception is detected.

3. The vacuum pump of one of claims 1 or 2, **characterized in that** the transceiver modules (20,22) are radio modules via which a radio link between the pump unit (14) and the operating unit (12) exists.

4. The vacuum pump of one of claims 1 or 2, **characterized in that** the transceiver modules are infrared modules via which an infrared link between the pump unit (14) and the operating unit (12) exists.

5. The vacuum pump of one of claims 1- 4, **characterized in that** the pump unit (14) or the operating unit (12) comprises a wireless telephone module (34).

6. The vacuum pump of one of claims 1 - 3, **characterized in that** the pump unit (14) or the operating unit (12) comprises a position determination module (26).

7. A method for controlling a vacuum pump (10) comprising a pump unit (14) with a pumping set (16) and an operating unit (12) arranged spaced from the pump unit (14), the pump unit (14) and the operating unit (12) being connected with each other bidirectionally and exclusively in a wireless manner, with the method steps of:
- continuously transmitting from the pump unit (14) to the operating unit (12) and vice versa,
- continuously supervising the reception in the pump unit (14) and in the operating unit (12), and
- operating the pumping set (16) in a safety mode when an interruption of the continuous reception in the pump unit (14) and/or in the operating unit (12) is detected.

8. The method of claim 7, **characterized by** the method steps of
- continuously transmitting a control signal from the operating unit (12) to the pump unit (14) as long as a fault-free reception in the operating unit (12) is detected,
- continuously supervising the reception of the control signal in the pump unit (14), and
- operating the pumping set (16) in a safety mode when no control signal is received.

## Revendications

1. Pompe comprenant
une unité de pompe (14) avec un agrégat de pompe (16), et
une unité de commande (12) connectée à ladite unité de pompe (14) pour commander celle-ci et disposée à distance de ladite unité de pompe (14),
ladite unité de pompe (14) et ladite unité de commande (12) respectivement comprenant un module émetteur-récepteur (20, 22) permettant l'émission et la réception bidirectionnelle sans fil de données de commande et d'opération, ladite unité de pompe (14) et ladite unité de commande (12) étant liées exclusivement sans fil,
**caractérisée en ce que**
la pompe est une pompe à vide, et
ladite unité de pompe (14) comprend une commande de pompe (40) et un module de supervision (42) pour la supervision continue dudit module émetteur-récepteur (20), ladite commande de pompe (40) commutant ledit agrégat de pompe (16) dans un état de fonctionnement de sécurité si le module de supervision (42) signale une interruption de la réception d'un signal de contrôle transmise en continu par ledit module émetteur-transmetteur (22) de ladite unité de commande.

2. Pompe à vide selon la revendication 1, **caractérisée en ce que** ladite unité de commande (12) comprend un module de supervision (44) continument supervisant la réception dudit module émetteur-transmetteur (22) et continument faisant émettre ledit signal de contrôle à ladite unité de pompe (14) lors de la détection d'une réception sans faute.

3. Pompe à vide selon les revendications 1 ou 2, **caractérisée en ce que** les modules émetteur-récepteur (20, 22) sont des modules radio établissant une liaison radio entre ladite unité de pompe (14) et ladite unité de commande (12).

4. Pompe à vide selon les revendications 1 ou 2, **caractérisée en ce que** les modules émetteur-récepteur (20, 22) sont des modules infrarouge établissant une liaison infrarouge entre ladite unité de pompe (14) et ladite unité de commande (12).

5. Pompe à vide selon l'une quelconque des revendications 1-4, **caractérisée en ce que** ladite unité de pompe (14) ou ladite unité de commande (12) comprend un module radiotéléphone (34).

6. Pompe à vide selon l'une quelconque des revendications 1-3, **caractérisée en ce que** ladite unité de pompe (14) ou ladite unité de commande (12) comprend un module de localisation de position (26).

7. Procédé de commande d'une pompe à vide (10) comprenant une unité de pompe (14) avec un agrégat de pompe (16) et une unité de commande (12) disposée à distance de ladite unité de pompe (14), ladite unité de pompe (14) et ladite unité de commande (12) étant liées bidirectionnellement et exclusivement sans fil, ledit procédé comprenant les étapes suivantes:
- l'émission continue à partir de ladite unité de pompe (14) jusqu'à ladite unité de commande (12) et vice versa,
- la supervision continue de la réception dans ladite unité de pompe (14) et dans ladite unité de commande (12), et
- l'opération dudit agrégat de pompe (16) dans un mode de fonctionnement de sécurité si une interruption de la réception continue est détectée dans ladite unité de pompe (14) et/ou dans ladite unité de commande (12).

8. Procédé selon la revendication 7, **caractérisé par** les étapes suivantes:
- l'émission continu d'un signal de contrôle à partir de ladite unité de commande (12) jusqu'à ladite unité de pompe (14) tant qu'une réception sans faute est détectée dans ladite unité de commande (12),
- la supervision continue de la réception du signal de contrôle dans ladite unité de pompe (14), et
- l'opération dudit agrégat de pompe (16) dans un mode de fonctionnement de sécurité si ledit signal de contrôle n'est pas reçu.
